# EUROPÄISCHE PATENTSCHRIFT

(11) **EP 1 209 417 B1**
(45) Veröffentlichungstag und Bekanntmachung des Hinweises auf die Patenterteilung: **22.03.2006**
(21) Anmeldenummer: 01126827.3
(22) Anmeldetag: 10.11.2001
(51) Int. Cl.: F23N 5/12, F23N 5/24

(54) **Verfahren zum Betrieb eines Gasbrenners**
Method for operating a gas burner
Procédé de fonctionnement pour un brûleur à gaz

(30) Priorität: 29.11.2000 DE 10059361; 24.11.2000 DE 10058417
(43) Veröffentlichungstag der Anmeldung: 29.05.2002
(73) Patentinhaber: BBT Thermotechnik GmbH, 35576 Wetzlar (DE)
(72) Erfinder: Haug, Rudolf, 26655 Westerstede-Ocholt (DE); Hummel, Harald, 26689 Apen-Augustfehn II (DE); Oehler, Heinrich, 35578 Wetzlar (DE); Ripplinger, Hans-Joachim, 35460 Staufenberg (DE); Techt, Marco, 26316 Varel (DE)

(56) Entgegenhaltungen:
- DE-A- 19 822 362
- DE-C- 19 618 573
- GB-A- 2 286 038
- US-A- 5 538 416

## Beschreibung

Die Erfindung betrifft ein Verfahren zum Betrieb eines Gasbrenners für ein Heizgerät nach Patentanspruch 1.
Gattungsgemäße Gasbrenner besitzen einen Zündbrenner zum Starten des Hauptbrenners sowie eine Messelektrode, insbesondere eine lonisationselektrode zur Erfassung bzw. Bildung von Flammensignalen. Dabei entsteht das lonisationssignal durch die Gleichrichterwirkung der Flamme an der lonisationselektrode. Zusätzlich wird ein gedämpftes bzw. gefiltertes Signal mit einer wesentlich größeren Zeitkonstante mit einem Flammenverstärker erzeugt. Das Gas-Luft-Verhältnis des Brenners kann nach den Messwerten auf einen entsprechenden Lambda-Wert eingestellt werden. Die lonisationselektrode gibt dabei eine von der Verbrennungstemperatur bzw. der Luftzahl abgeleitete elektrische Größe an eine Regelschaltung weiter, welche diese Größe mit einem gewählten elektrischen Sollwert vergleicht und entsprechende Regelparameter als Vorgaben einstellt.
Bei einem Gasbrenner beginnt ein normaler Startvorgang mit der Inbetriebnahme des Zündbrenners. Anschließend öffnet ein zweites Absperrventil an einer Gasarmatur und es wird die Hauptgaszufuhr freigegeben. Innerhalb einer Sicherheitszeit muss dann ein Überzünden vom Zünd- auf den Hauptbrenner erfolgt sein. Ist dies nicht der Fall, wird sofort vom Feuerungsautomaten eine Sicherheitsabschaltung eingeleitet.
Probleme können bei Zündbrennem mit einer einzigen lonisationselektrode zur Überwachung der Funktion von Zünd- und Hauptbrenner entstehen, die nach der Sicherheitszeit nicht abgeschaltet werden. Es muss dabei eine Erfassung gewährleistet sein, ob das Überzünden auf den Hauptbrenner stattgefunden hat. Dabei besteht die Möglichkeit, dass die lonisationselektrode eventuell nur die Flamme des Zündbrenners detektiert und beim Vorhandensein der Hauptflamme keine Signal-Unterschiede für die Regelschaltung zur Flammenüberwachung entstehen.

Aus der DE 196 18 573 C1 ein Verfahren zur Kalibrierung einer Regeleinrichtung an einem Gasbrenner bekannt, welches nach bestimmten Betriebszeiten aktiviert wird. Dadurch werden - entsprechend der vorhandenen Gasart - Sollwerte für das Flammensignal ermittelt, die während des Hauptbrennerbetriebes für die Einstellung des Gas-/Luft-Verhältnisses maßgebend sind. Weil des Flammensignal im Betrieb schwankt, gilt um den Sollwert ein relativ enges, toleriertes Werteband. Dieses ist an den Sollwert gebunden, so dass sich die oberen und unteren Grenzen dementsprechend parallel verändern. Allerdings ist dabei ein Driften des Sollwertes in eine Richtung, beispielsweise durch veränderte Umgebungsbedingungen bei aufeinanderfolgenden Kalibrierungen, nicht erfasst. Bei ungünstigen Verhältnissen kann daher die Verbrennung nicht mehr optimal sein, weil der Regelbereich des Gasbrenners möglicherweise eingeschränkt ist.

US 5 538 416 offenbart ein Verfahren zum Betrieb eines Gasbrenners mit einem Zünd- und einem Hauptbrenner. Eine Ionisationselektrode ist in Flammenbereich des Zündbrenners angeordnet wobei eine Sicherheitsabschaltung erfolgt wenn ein vorgegebener Sollwert des Ionisationssignals während des Zumdbrennerbetriebes nicht erreicht wird.

Der Erfindung liegt die Aufgabe zugrunde, ein sicheres Verfahren zum Betreiben eines Gasbrenners für ein Heizgerät mit einem dauerhaft betriebenen Zündbrenner zu schaffen, und beim Starten sicherzustellen, dass nach der Freigabe der Gaszufuhr für den Hauptbrenner eine Überzündung vom Zündbrenner auf den Hauptbrenner stattgefunden hat.

Erfindungsgemäß wurde dies mit den Merkmalen des Patentanspruches 1 gelöst. Vorteilhafte Weiterbildungen sind den Unteransprüchen zu entnehmen.
Der Gasbrenner für ein Heizgerät ist dadurch gekennzeichnet, dass eine Sicherheitsabschaltung erfolgt, wenn während des Zündbrennerbetriebes ein vorgegebener Schwellwert der aus dem lonisationssignal abgeleiteten elektrischen Größe nicht erreicht wird und/oder wenn dieser Schwellwert während des anschließenden Hauptbrennerbetriebes nicht überschritten wird. Zudem kommt es auf jeden Fall zu einer Sicherheitsabschaltung, wenn die Flammensignale vorgegebene, absolute Grenzwerte (S-OHB, B-OHB oder UHB) im Regelbetrieb über- oder unterschreiten.
Dabei muss der Schwellwert der aus dem lonisationssignal abgeleiteten elektrischen Größe innerhalb einer vorgegebenen Sicherheitszeit nach der Freigabe der Gaszufuhr für den Hauptbrennerbetrieb überschritten sein. Vorzugsweise wird in der Sicherheitszeit nach der Freigabe der Gaszufuhr für den Hauptbrennerbetrieb die Verstärkung des Flammenverstärkers und seine Abhängigkeit von der Flammenintensität überprüft. Dies erfolgt durch einen Vergleich von zwei Punkten in der Kennlinie bzw. dem aktuellen Signalverlauf mit vorgegebenen Sollwerten. Für eine sichere Funktion der Überwachung ist die lonisationselektrode so gestaltet, dass sie aufgrund ihrer Anordnung und Bauform gleichzeitig den Flammenbereich von Zünd- und Hauptbrenner erfasst.
Die Flammensignale werden vom Feuerungsautomaten überwacht und mit vorgegebenen, absoluten Grenzwerten verglichen, welche im Regelbetrieb nicht über- oder unterschritten werden dürfen. Dabei bilden die Grenzwerte im Betrieb einen engeren zulässigen Wertebereich für das Flammensignal als in der Startphase, weil in dieser das Überzünden vom Zünd- auf den Hauptbrenner, die Stabilisierung und/oder die Kalibrierung durchgeführt wird, wobei das Flammensignal andere Werte einnimmt als im Betrieb.
Während der Startphase gilt ab dem Beginn des Hauptbrennerbetriebes ein neuer oberer Grenzwert für das Flammensignal. Dieser liegt über dem für den stationären Brennerbetrieb gültigen oberen Grenzwert. Die Anhebung des oberen Grenzwertes endet nach einem so genannten Vorbetrieb als Abschluss der Startphase. Daraus folgt, dass ab dem stationären Hauptbrennerbetrieb, in dem das Gas-/Luft-Verhältnis nach den Flammensignalen geregelt wird, ein niedrigerer oberer Grenzwert gilt.
Weiterhin muss der Wert für das Flammensignal im Zündbrennerbetrieb bis zum Ende einer ersten Stabilisierungsphase über einem Mindestwert, nämlich dem Ausschaltwert für den Zündbrenner, und unter einem vorgegebenen Schwellwert liegen. Nach der Sicherheitszeit für das Überzünden auf den Hauptbrenner muss dann der Wert für das Flammensignal immer größer als der Schwellwert sein. Ist dies nicht der Fall oder wird ein vorgegebener oberer oder unterer Grenzwert für das Flammensignal über- bzw. unterschritten, so erfolgt eine Sicherheitsabschaltung. Dasselbe tritt ein, wenn der vorgegebene Schwellwert für die aus dem lonisationssignal abgeleitete elektrischen Größe während des Zündbrennerbetriebes nicht erreicht wird und/oder während des anschließenden Hauptbrennerbetriebes nicht überschritten wird.
Generell sind der Schwellwert für den Zünd- bzw. Hauptbrennerbetrieb, alle Grenzwerte für das Flammensignal sowie der Ausschaltwert für den Zündbrenner vorzugsweise in einem vorgegebenen Wertebereich am Feuerungsautomaten einstellbar. Damit können bei Installations- und Wartungsarbeiten am Gasbrenner die vorhandenen Umgebungsbedingungen bei Bedarf berücksichtigt werden.

Mit der Erfindung wird eine einfache, funktionssichere Überwachungsmöglichkeit für die Überzündung vom Zünd- auf den Hauptbrenner bei einem Gasbrenner geschaffen. Das Verfahren führt zu einem funktionssicheren, emissionsarmen Betrieb. Ausgenutzt wird der Effekt, dass grundsätzlich das Flammensignal, insbesondere das lonisationssignal, im Zündbrennerbetrieb deutlich niedriger als beim Betrieb des Hauptbrenners ist. Mögliche Fehler durch beispielsweise stark veränderte Umgebungsbedingungen oder Mängel an Bauteilen werden durch die analoge Überwachung sofort erkannt, so dass falsche Interpretationen der Signale, die zu einer unsauberen Verbrennung oder zu Materialschäden führen, ausgeschlossen sind. Das Flammensignal darf somit beim Regeln im Betrieb um einen variabel ermittelten Sollwert mit einem Werteband aus parallel veränderlichen oberen und unteren Grenzen schwanken. Zusätzlich verhindern die erfindungsgemäßen Grenzwerte ein Driften des Sollwertes in eine Richtung durch eine Sicherheitsabschaltung. Ein Starten des Gasbrenners ist nur mit dem vollständigen Erfüllen aller Bedingungen möglich.

Die Zeichnung stellt ein Ausführungsbeispiel der Erfindung dar und zeigt in einer einzigen Figur ein Diagramm mit dem Startablauf bei einem Gasbrenner. Dabei ist der vorgegebene Flammensignalwert mit seinen Grenzen über der Zeitachse aufgetragen.

Das Starten eines Gasbrenners beginnt zunächst mit einer Anlaufphase für den Zündbrenner. Daran schließt sich eine erste Sicherheitszeit SZ1 an, während der sich die Zündflamme bilden muss. Bereits in der nachfolgenden Stabilisierungsphase 1 muss der von der lonisationselektrode erfasste Wert für das Flammensignal über einem Mindestwert, nämlich der Ausschaltgrenze für den Zündbrenner AZB, liegen. Zusätzlich darf das Flammensignal während der gesamten Anlaufphase, der Sicherheitszeit SZ1 und der Stabilisierungsphase 1 einen vorgegebenen Schwellwert SW nicht überschreiten.
Der Hauptbrennerbetrieb beginnt mit dem Öffnen des Hauptgasventils am Anfang einer Sicherheitszeit SZ2, in der die Hauptflamme durch Überzünden vom Zündbrenner vollständig gebildet sein muss. Für den Betrieb des Hauptbrenners ist ein oberer und ein unterer Grenzwert OHB bzw. UHB für das Flammensignal festgelegt. Weiterhin muss der Wert des aktuellen Flammensignals ab dem Beginn der Sicherheitszeit SZ2 oberhalb des Schwellwertes SW liegen. Um Abschaltungen zu vermeiden, ist es günstig, wenn der untere Grenzwert UHB einen größeren Wert und somit etwas Abstand zum Schwellwert SW hat.
Danach folgt eine Stabilisierungsphase 2, in der beispielsweise die gemessenen Werte auf Plausibilität geprüft werden, und gegebenenfalls eine Kalibrierung, wenn die aktuellen Flammensignale zu stark von den Vorgaben und/oder von den Werten des letzten Brennerbetriebes abweichen. Es schließt sich nur noch ein Vorbetrieb an, bevor der stationäre Betrieb beginnt.
Speziell für den stationären Betrieb des Hauptbrenners nach der gesamten Startphase ist ein oberer und ein unterer Grenzwert B-OHB bzw. UHB für das Flammensignal festgelegt. Nur während der Startphase gilt ab dem Beginn des Hauptbrennerbetriebes, d. h. ab der Sicherheitszeit 2, ein anderer oberer Grenzwert S-OHB für das Flammensignal. Dieser liegt über dem für den stationären Brennerbetrieb festgelegten oberen Grenzwert B-OHB. Die Anhebung des oberen Grenzwertes S-OHB endet nach dem Vorbetrieb, so dass ab dem stationären Betrieb des Hauptbrenners der niedrigere obere Grenzwert B-OHB maßgebend ist. Somit ergibt sich ein engerer zulässiger Wertebereich zwischen den Grenzwerten B-OHB und UHB für das Flammensignal im Betrieb, nachdem die Startphase mit den zwangsläufigen Schwankungen der Flammensignal-Werte bei Überzündung, Stabilisierung und/oder Kalibrierung absolviert ist.
Sobald die vorgegebenen Grenzen bzw. die zulässigen Werte vom aktuellen Flammensignal überschritten werden, erfolgt eine Sicherheitsabschaltung. Ein Starten des Gasbrenners bzw. Übergang in den stationären Brennerbetrieb ist nur mit dem vollständigen Erfüllen aller Bedingungen möglich.

## Patentansprüche

1. Verfahren zum Betrieb eines Gasbrenners für ein Heizgerät mit einem Zündbrenner und einer Überwachung der Funktion von Zünd- und Hauptbrenner mit einer lonisationselektrode als Messelektrode im Flammenbereich, welche durch die Gleichrichterwirkung der Flamme und in Abhängigkeit von der Verbrennung eine von der Verbrennungstemperatur bzw. der Luftzahl abgeleitete elektrische Größe an eine Regelschaltung legt, wobei Flammensignale mit unterschiedlichen Zeitkonstanten erzeugt und an einen Feuerungsautomaten weitergeleitet werden,
wobei eine Sicherheitsabschaltung erfolgt, wenn ein vorgegebener Schwellwert (SW) der aus dem Ionisationssignal abgeleiteten elektrischen Größe während des Zündbrennerbetriebes nicht erreicht wird und/oder während des anschließenden Hauptbrennerbetriebes nicht überschritten wird, und wenn die Flammensignale vorgegebene, absolute Grenzwerte (S-OHB, B-OHB oder UHB) im Regelbetrieb über- oder unterschreiten.

2. Verfahren nach Anspruch 1,
**dadurch gekennzeichnet, dass** der Schwellwert (SW) der aus dem lonisationssignal abgeleiteten elektrischen Größe innerhalb einer vorgegebenen Sicherheitszeit (SZ2) nach der Freigabe der Gaszufuhr für den Hauptbrennerbetrieb überschritten sein muss.

3. Verfahren nach Anspruch 1 oder 2,
**dadurch gekennzeichnet, dass** vorzugsweise in der Sicherheitszeit (SZ2) nach der Freigabe der Gaszufuhr für den Hauptbrennerbetrieb die Verstärkung des Flammenverstärkers und seine Abhängigkeit von der Flammenintensität überprüft wird.

4. Verfahren nach einem der Ansprüche 1 bis 3,
**dadurch gekennzeichnet, dass** die Überprüfung in der Sicherheitszeit (SZ2) vorzugsweise durch einen Vergleich von zwei Punkten in der Kennlinie bzw. dem Signalverlauf mit vorgegebenen Sollwerten erfolgt.

5. Verfahren nach einem der Ansprüche 1 bis 4,
**dadurch gekennzeichnet, dass** die Ionisationselektrode aufgrund ihrer Anordnung und Bauform gleichzeitig den Flammenbereich des Zündbrenners und des Hauptbrenners erfasst.

6. Verfahren nach einem der Ansprüche 1 bis 5,
**dadurch gekennzeichnet, dass** die Grenzwerte (B-OHB oder UHB) im Betrieb einen engeren zulässigen Wertebereich für das Flammensignal bilden als in der Startphase, um in dieser ein Überzünden vom Zünd- auf den Hauptbrenner mit einer Stabilisierung und/oder eine Kalibrierung durchzuführen.

7. Verfahren nach einem der Ansprüche 1 bis 6,
**dadurch gekennzeichnet, dass** in der Startphase, ab dem Beginn des Hauptbrennerbetriebes, der obere Grenzwert (S-OHB) für das Flammensignal über den für den stationären Brennerbetrieb festgelegten oberen Grenzwert (B-OHB) angehoben wird und dass nach einem Vorbetrieb als Abschluss der Startphase der obere Grenzwert (B-OHB) gilt.

8. Verfahren nach einem der Ansprüche 1 bis 7,
**dadurch gekennzeichnet, dass** der Wert für das Flammensignal im Zündbrennerbetrieb bis zum Ende einer ersten Stabilisierungsphase über einem Mindestwert, nämlich dem Ausschaltwert (AZB) für den Zündbrenner, sowie unter einem vorgegebenen Schwellwert (SW) liegen muss und dass der Wert für das Flammensignal nach der Sicherheitszeit (SZ2) für das Überzünden auf den Hauptbrenner größer als der Schwellwert (SW) sein muss.

9. Verfahren nach einem der Ansprüche 1 bis 8,
**dadurch gekennzeichnet, dass** der Schwellwert (SW) für den Zünd- bzw. Hauptbrennerbetrieb, alle Grenzwerte (S-OHB, B-OHB oder UHB) für das Flammensignal sowie der Ausschaltwert (AZB) für den Zündbrenner vorzugsweise in einem vorgegebenen Wertebereich am Feuerungsautomaten einstellbar sind.

## Claims

1. Method for operating a gas burner for a heater comprising a pilot burner and monitoring of the function of pilot and main burner comprising an ionisation electrode as the measuring electrode in the flame zone, which, as a result of the rectifier effect of the flame and depending on the combustion, supplies an electrical quantity derived from the combustion temperature or the air number to a control circuit, wherein flame signals having different time constants are produced and passed on to an automatic firing system, wherein a safety shutdown takes place if a predetermined threshold value (SW) of the electrical quantity derived from the ionisation signal is not achieved during operation of the pilot burner and/or is not exceeded during operation of the main burner and if the flame signals exceed or fall below predetermined absolute limiting values (S-OHB, B-OHB or UHB) in control mode.

2. The method according to claim 1,
**characterised in that** the threshold value (SW) of the electrical quantity derived from the ionisation signal must be exceeded within a predetermined safety time (SZ2) after release of the gas supply for the main burner operation.

3. The method according to claim 1 or 2,
**characterised in that** the intensification of the flame intensifier and its dependence on the flame intensity is checked preferably in the safety time (SZ2) after release of the gas supply for the main burner operation.

4. The method according to any one of claims 1 to 3,
**characterised in that** the checking in the safety time (SZ2) preferably takes place by comparing two points in the characteristic curve or the signal profile with predetermined desired values.

5. The method according to any one of claims 1 to 4,
**characterised in that** as a result of its arrangement and design, the ionisation electrode simultaneously covers the flame zone of the pilot burner and the main burner.

6. The method according to any one of claims 1 to 5,
**characterised in that** the limiting values (B-OHB or UHB) during operation form a narrower permissible range of values for the flame signal than in the starting phase in order to execute over-ignition from the pilot to the main burner with a stabilisation and/or a calibration.

7. The method according to any one of claims 1 to 6,
**characterised in that** in the starting phase, from the beginning of the operation of the main burner, the upper limiting value (S-OHB) for the flame signal is increased above the upper limiting value (B-OHB) specified for stationary burner operation and that after preliminary operation, the upper limiting value (B-OHB) is valid as the end of the starting phase.

8. The method according to any one of claims 1 to 7,
**characterised in that** the value for the flame signal during operation of the pilot burner must lie above a minimum value, namely the switch-off value (AZB) for the pilot burner, and below a predetermined threshold value (SW) until the end of a first stabilisation phase and that the value for the flame signal after the safety time (SZ2) must be higher than the threshold value (SW) for over-ignition to the main burner.

9. The method according to any one of claims 1 to 8,
**characterised in that** the threshold value (SW) for the pilot or main burner operation, all the limiting values (S-OHB, B-OHB or UHB) for the flame signal and the switch-off value (AZB) for the pilot burner can preferably be adjusted in a predetermined range of values at the automatic firing system.

## Revendications

1. Procédé d'utilisation d'un brûleur à gaz pour appareil de chauffage, comprenant un brûleur pilote et une surveillance du fonctionnement du brûleur pilote et du brûleur principal à l'aide d'une électrode d'ionisation servant d'électrode de mesure dans la zone de flamme et qui, par l'effet redresseur de la flamme et en fonction de la combustion, applique une grandeur électrique dérivée de la température de combustion ou du taux d'aération à un circuit de réglage, des signaux de flamme étant générés avec des constantes de temps différentes et communiquées à des automates de chauffage,
dans lequel se produit une désactivation de sécurité si une valeur seuil prescrite (SW) de la grandeur électrique dérivée du signal d'ionisation n'est pas atteinte pendant le fonctionnement du brûleur pilote et/ou n'est pas dépassée pendant le fonctionnement consécutif du brûleur principal et si les signaux de flamme dépassent ou n'atteignent pas des valeurs limites absolues prescrites (S-OHB, B-OHB ou UHB) en fonctionnement régulier.

2. Procédé selon la revendication 1,
**caractérisé en ce que** la valeur seuil (SW) de la grandeur électrique dérivée du signal d'ionisation doit être dépassée au cours d'une période de sécurité (SZ2) prescrite après le lancement de l'alimentation en gaz pour le fonctionnement du brûleur principal.

3. Procédé selon la revendication 1 ou 2,
**caractérisé en ce que**, de préférence pendant la période de sécurité (SZ2), après le lancement de l'alimentation en gaz pour le fonctionnement du brûleur principal, l'amplification de l'amplificateur de flamme et sa dépendance de l'intensité de la flamme sont contrôlées.

4. Procédé selon une des revendications 1 à 3,
**caractérisé en ce que**
le contrôle a lieu au cours de la période de sécurité (SZ2), de préférence en comparant deux points dans la caractéristique ou l'évolution de signaux à des valeurs théoriques prescrites.

5. Procédé selon une des revendications 1 à 4,
**caractérisé en ce que**
l'électrode d'ionisation, de par sa disposition et sa forme de construction, enregistre en même temps la zone de flamme du brûleur pilote et du brûleur principal.

6. Procédé selon une des revendications 1 à 5,
**caractérisé en ce que**
les valeurs limites (B-OHB ou UHB) constituent en cours de fonctionnement une plage de valeurs admissible pour le signal de flamme plus étroite qu'en phase de démarrage, afin de réaliser pendant cette dernière un transfert d'allumage du brûleur pilote vers le brûleur principal avec une stabilisation et/ou un calibrage.

7. Procédé selon une des revendications 1 à 6,
**caractérisé en ce qu'**en phase de démarrage, à partir du début du fonctionnement du brûleur principal, la valeur limite supérieure (S-OHB) pour le signal de flamme est relevée au dessus de la valeur limite supérieure (B-OHB) fixée pour le fonctionnement stationnaire du brûleur et qu'après un fonctionnement préalable, la valeur limite supérieure (B-OHB) est considérée comme la clôture de la phase de démarrage.

8. Procédé selon une des revendications 1 à 7,
**caractérisé en ce que** la valeur pour le signal de flamme pendant le fonctionnement du brûleur pilote jusqu'à la fin d'une première phase de stabilisation, doit se situer au dessus d'une valeur minimale, à savoir la valeur de désactivation (AZB) pour le brûleur pilote, ainsi qu'en dessous d'une valeur seuil prescrite (SW) et que la valeur pour le signal de flamme, après la période de sécurité (SZ2) pour le transfert d'allumage vers le brûleur principal doit être supérieure à la valeur seuil (SW).

9. Procédé selon une des revendications 1 à 8,
**caractérisé en ce que** la valeur seuil (SW) pour le fonctionnement du brûleur pilote ou du brûleur principal, toutes les valeurs limites (S-OHB, B-OHB ou UHB) pour le signal de flamme ainsi que la valeur de désactivation (AZB) pour le brûleur pilote sont réglables de préférence dans une plage de valeurs prescrite sur l'automate de chauffage.
